# EUROPÄISCHE PATENTSCHRIFT

(11) **EP 2 102 556 B1**
(45) Veröffentlichungstag und Bekanntmachung des Hinweises auf die Patenterteilung: **02.12.2015**
(21) Anmeldenummer: 08700971.8
(22) Anmeldetag: 03.01.2008
(51) Int. Cl.: F24C 7/08

(54) **VERFAHREN UND GARGERÄT ZUR REGELUNG VON GARVORGÄNGEN IN EINEM GARRAUM**
METHOD AND COOKING APPLIANCE FOR REGULATING COOKING PROCESSES IN A COOKING CHAMBER
PROCÉDÉ ET APPAREIL DE CUISSON POUR RÉGULER DES PROCESSUS DE CUISSON DANS UN ESPACE DE CUISSON

(30) Priorität: 15.01.2007 DE 102007003225
(43) Veröffentlichungstag der Anmeldung: 23.09.2009
(73) Patentinhaber: E.G.O. Elektro-Gerätebau GmbH, 75038 Oberderdingen (DE)
(72) Erfinder: SCHÖNEMANN, Konrad, 75056 Sulzfeld (DE)
(74) Vertreter: Patentanwälte Ruff, Wilhelm, Beier, Dauster & Partner mbB
(86) Internationale Anmeldenummer: PCT/EP2008/000014
(87) Internationale Veröffentlichungsnummer: WO 2008/086946

(56) Entgegenhaltungen:
- EP-A- 0 701 387
- EP-A- 1 489 361
- DE-A1-102004 049 927
- DE-A1-102005 011 305
- US-A- 5 349 163

## Beschreibung

Die Erfindung betrifft ein Verfahren zur Regelung von Garvorgängen eines Gargutes in einem Garraum eines Gargeräts mit einer Beheizung, beispielsweise in einem Backofen. Des Weiteren betrifft die Erfindung ein hierzu ausgebildetes Gargerät.

Aus der DE 10 2005 011 305 A1 ist allgemein ein Verfahren zur Regelung von Garvorgängen in einem Garraum bekannt, bei dem eine Gaskonzentration in dem Garraum mit einem Sensor erfasst wird.

Aus der DE 103 27 861 A1 ist es bekannt, bei einem Verfahren zur Steuerung eines Garvorgangs mit einem Sensor eine Gaskonzentration in dem Garraum während des Garvorganges zu erfassen. Insbesondere um ein Driften von Sensoren auszugleichen, wird dabei die Steigung der erfassten Gaskonzentration betrachtet. Es wird weiterhin ermittelt, wann die aktuelle Steigung auf einen bestimmten Anteil der maximalen Steigung abgefallen ist, wobei dieses Verhältnis als Garquotient von dem zu garenden Gargut abhängen kann. Ist ein entsprechender Garquotient erreicht, wird der Garvorgang als abgeschlossen angesehen und gestoppt bzw. eine Beheizung des Garraums unterbrochen. Hierbei ist jedoch nachteilig, dass sich durch Unterbrechungen im Garvorgang, beispielsweise durch Öffnen eines Zugangs zu dem Garraum, die Verhältnisse ändern können. Dies kann in dem beschriebenen Verfahren jedoch nicht berücksichtigt werden, so dass es zu nicht ausreichend guten Resultaten kommen kann.

Aus der US 5,349,163 A ist es bekannt, bei einem automatischen Kochvorgang von Nahrungsmitteln die Menge an Gas bzw. Rauch oder Dampf zu bestimmen, die während des Kochvorgangs aus dem Kochtopf austritt. Hier werden Zeiten ermittelt und berücksichtigt, innerhalb derer bestimmte Mengen an Gas oder Rauch entstehen oder für die der Kochvorgang durchgeführt wird.

Der Erfindung liegt die Aufgabe zugrunde, ein eingangs genanntes Verfahren sowie ein eingangs genanntes Gargerät zu schaffen, mit denen Probleme des Standes der Technik vermieden werden können und die insbesondere möglichst gut funktionieren und durch die befriedigende Ergebnisse als Resultat eines weitgehend automatisierten Garvorgangs erreicht werden können.

Gelöst wird diese Aufgabe durch ein Verfahren mit den Merkmalen des Anspruchs 1 sowie durch ein Gargerät mit den Merkmalen des Anspruchs 10. Vorteilhafte sowie bevorzugte Ausgestaltungen der Erfindung sind Gegenstand der weiteren Ansprüche und werden im Folgenden näher erläutert. Der Wortlaut der Ansprüche wird durch ausdrückliche Bezugnahme zum Inhalt der Beschreibung gemacht.

Erfindungsgemäß weist das Verfahren folgende Schritte auf:
a) Ein zu garendes Gargut wird von einer Bedienperson in eine Steuerung des Gargeräts eingegeben. Dies kann entweder direkt durch manuelle Eingabe erfolgen mit Bedienelementen und eventuell einer Menüführung. Alternativ kann das Gargut von dem Gargerät zumindest teilweise automatisiert eingelesen werden, beispielsweise durch Barcode-Technik oder RFID-Technik von einer Verpackung des Gargutes.
b) Mit einen Gassensor, der im Garraum angeordnet ist oder mit diesem verbunden ist, wird die Konzentration eines Gases oder von Feuchte im Garraum, die aus dem eingebrachten Gargut nach Start des Garvorganges austreten, im zeitlichen Verlauf erfasst.
c) Der zeitliche Verlauf der Steigung dieser erfassten Konzentration von Gas oder Feuchte im Garraum wird ermittelt durch Bilden der ersten Ableitung des Verlaufs der Konzentration.
d) Ausgehend von der Eingabe des zu garenden Garguts wird aus der Steuerung bzw. aus einem Speicher der Steuerung ein mit diesem Gargut verknüpfter Trigger-Wert ausgelesen.
e) Es wird bestimmt, zu welchem Zeitpunkt die Steigung in ihrem zeitlichen Verlauf den Trigger-Wert erreicht bzw. den Trigger-Wert unterschreitet, üblicherweise von einem höheren Wert aus.
f) Ausgehend von diesem Zeitpunkt des Erreichens des Trigger-Werts kann eine für dieses Gargut geltende, mit diesem Zeitpunkt verknüpfte Nachlaufzeit aus dem Speicher bzw. in der Steuerung ermittelt werden. Diese Nachlaufzeit bzw. ihre Länge ist dabei von dem Zeitpunkt des Erreichens des Trigger-Werts abhängig. Hierzu wird nachfolgend noch Genaueres ausgeführt.
g) Anschließend an den Zeitpunkt des Erreichens des Trigger-Werts beginnt die Nachlaufzeit, bzw. der Garvorgang wird für die Dauer der Nachlaufzeit fortgesetzt.
h) Der Garvorgang wird mit der Nachlaufzeit als Nachlaufvorgang so lange fortgesetzt bzw. läuft weiter, bis die Nachlaufzeit abgelaufen ist, wobei dies für den Fall gilt, dass der Trigger-Wert von der Steigung unterschritten bleibt bzw. nicht wieder erreicht wird. Auch hierzu wird nachfolgend noch Genaueres ausgeführt.

Somit ist es also möglich, in Abweichung von der eingangs genannten DE 103 27 861 A1, den Garvorgang nicht einfach nach Erreichen eines bestimmten Wertes für die Steigung der Konzentration des Gases oder der Feuchte zu beenden. Vielmehr kann je nachdem, wann dieser bestimmte Wert erreicht worden ist, der Garvorgang noch für eine bestimmte Zeit fortgesetzt werden. Damit kann vor allem auch dem Umstand Rechnung getragen werden, dass die Entstehung der Gase oder der Feuchte im Garraum und somit auch deren Konzentration nicht nur absolut vom Gargut selber abhängen, sondern beispielsweise auch von der Menge des Gargutes oder der Art oder Größe des Gargutbehälters, in dem sich das Gargut befindet. So kann es beispielsweise bei Kuchen bereits eine große Rolle spielen, ob ein und derselbe Kuchenteig als Gargut entweder in einer breiten flachen Kuchenform zubereitet wird oder aber in einer eher schmalen und hohen Kuchenform.

Des Weiteren besteht vielfach das Problem, dass sich durch externe Störungen wie beispielsweise ein Öffnen einer Garraumtür oder einen unterschiedlich starken Betrieb eines Gebläses in einem Gargerät die Konzentration und somit auch deren zeitlicher Verlauf stark ändern kann. Es hat sich also im Rahmen der Erfindung als sinnvoll herausgestellt, nicht nur allein das Eintreten einer Abbruchbedingung als bestimmter Bruchteil eines maximalen Werts der Steigung der Konzentration zu beobachten, sondern auch zu berücksichtigen, zu welchem Zeitpunkt dieses Eintreten erfolgt. Abhängig von diesem Zeitpunkt kann dann im Rahmen der Erfindung noch durch die Nachlaufzeit sichergestellt werden, dass ein Gargut fertiggegart wird.

In Ausgestaltung der Erfindung kann vorgesehen sein, dass nicht jedes einzelne mögliche Gargut unterschieden wird bzw. in einer Steuerung einzeln abgespeichert ist, sondern bestimmte Gargutgruppen gebildet werden. Somit kann eine erhebliche Vereinfachung sowohl der Konfiguration der Steuerung als auch einer Eingabe für eine Bedienperson erfolgen. Es muss nicht jedes einzelne mögliche Gericht oder Gargut eingegeben werden und dabei beispielsweise in einer Auflistung gefunden werden, sondern durch Pauschalisierung in Gargutgruppen kann eine Eingabe schneller und einfacher erfolgen. Solche Gargutgruppen umfassen beispielsweise Rührkuchen oder Obstkuchen bei Kuchen und Braten, Aufläufe odgl. bei sonstigen Gerichten. Ermittlungsvorschriften für die Nachlaufzeit können dann pro Gargutgruppe in der Steuerung des Gargerätes bzw. einem zugehörigen Speicher abgespeichert sein. Ein Gargut kann dann grundsätzlich als der entsprechenden Gargutgruppe zugehörig behandelt werden, also beispielsweise nicht mehr als spezieller Rührkuchen, sondern als Rührkuchen allgemein.

Der eingangs genannte Trigger-Wert, bei dem der Zeitpunkt seines Erreichens von Bedeutung ist, kann erheblich kleiner sein als die maximale Steigung. So kann er beispielsweise 10% bis 40% der maximalen Steigung betragen, insbesondere etwa 15% bis 20%. Damit wird erreicht, dass ein Anstieg der Gaskonzentration oder der Feuchte im Garraum schon gering geworden ist, gleichzeitig jedoch noch etwas zunimmt.

Wenn der Zeitpunkt des Erreichens des Trigger-Werts unter 30 min liegt, insbesondere unter 20 min, kann gemäß einer ersten Ausgestaltung der Erfindung die Nachlaufzeit einen festen Wert betragen. Dieser kann beispielsweise bei 10 min bis 15 min liegen. Dies bedeutet also, dass für den Fall, dass der Trigger-Wert relativ schnell erreicht wird, noch für eine im Verhältnis dazu nicht viel kleinere Nachlaufzeit länger gegart wird.

In einer alternativen Ausgestaltung der Erfindung kann für einen solchen relativ frühen Zeitpunkt des Erreichens des Trigger-Werts, also weniger als 30 min oder weniger als 20 min, die Nachlaufzeit keinen festen Wert betragen, sondern einen Wert, der sich noch relativ geringfügig ändert. Dabei kann er durch eine Gerade mit einer geringen Steigung angenähert werden, insbesondere eine abfallende Gerade. So kann dem Umstand Rechnung getragen werden, dass bei einem sehr schnellen Erreichen des Trigger-Werts nach wenigen min die Nachlaufzeit noch etwas größer ist als wenn dies erst nach 15 bis 20 min erfolgt.

Beträgt der Zeitpunkt des Erreichens des Trigger-Werts mehr als 20 min oder mehr als 30 min, so kann die Nachlaufzeit abnehmen bzw. stärker als zuvor abnehmen. Dabei kann sie zu einem Zeitpunkt von spätestens 90 min oder sogar spätestens 70 min zu Null gesetzt werden bzw. Null betragen oder aber einen sehr geringen Wert. Dadurch wird berücksichtigt, dass die allermeisten Gerichte bzw. Gargute oder Gargutgruppen nach 90 min oder bereits nach 70 min fertig gegart sind. Selbstverständlich besteht dabei die Möglichkeit, manche Gargutgruppen mit einer noch erheblich längeren grundsätzlichen Garzeit einzugeben, bei der dann immer noch eine gewisse Nachlaufzeit vorgesehen sein kann.

In weiterer Ausgestaltung der Erfindung kann vorgesehen sein, dass zumindest in dem vorgenannten abnehmenden Bereich die Nachlaufzeit anhand einer Kurve ermittelt wird, die streng monoton fällt. Diese Kurve ist vorteilhaft eine Gerade oder zumindest eine angenäherte Gerade. Die Ermittlung der Nachlaufzeit, ausgehend von einer Geraden oder geraden Stücken, ist relativ einfach.

Es kann vorgesehen sein, dass der Garvorgang als abgeschlossen angesehen und beendet wird für den Fall, dass die Nachlaufzeit, ausgehend von dem Trigger-Wert bzw. dem Zeitpunkt seines Erreichens, zu Null bestimmt wird. Von Null abweichende Nachlaufzeiten bewirken dann eben entsprechend der obigen Schritte g) und h) ein Fortsetzen des Garvorgangs zumindest für diese kurze Zeit.

In Ergänzung zu der Bedingung aus Schritt h) kann vorgesehen sein, dass im Falle eines erneuten Erreichens oder Überschreitens des Trigger-Werts, diesmal von unten, der Nachlaufvorgang abgebrochen wird und dabei die Nachlaufzeit verworfen wird. Ein solches erneutes Erreichen oder Überschreiten des Trigger-Werts bedeutet nämlich entweder einen naturgemäß für dieses Gargut vorgegebenen Vorgang oder aber, in den meisten Fällen, eine externe Störung oder einen externen Einfluss. Durch das Abbrechen des Nachlaufvorgangs bzw. das Verwerfen der Nachlaufzeit wird wieder sozusagen in den normalen Garvorgang eingetreten. Wird dann wiederum der Trigger-Wert erreicht, wird erneut, abhängig vom Zeitpunkt des Erreichens, eine Nachlaufzeit bestimmt und der Nachlaufvorgang erneut gestartet, wobei dabei im Wesentlichen die Schritte c) bis h) durchgeführt werden.

Ein Gargerät, mit dem das vorbeschriebene Verfahren durchgeführt werden kann, insbesondere ein Backofen, kann einen Garraum mit einer Beheizung und einem Gassensor in dem Garraum oder an dem Garraum aufweisen. Während die Beheizung eine für entsprechende Gargeräte oder Backöfen übliche Beheizung sein kann, gilt dies auch für den Gassensor grundsätzlich. Vorteilhaft ist bei einer Ausgestaltung der Gassensor ein Feuchtesensor, es wird also die Konzentration bzw. der zeitliche Verlauf der Feuchte im Garraum erfasst. Alternativ kann ein Gassensor für Kohlendioxid, Sauerstoff oder bestimmte Aromagase ausgelegt sein und deren zeitlichen Verlauf überwachen.

Das Gargerät weist vorteilhaft einen Speicher auf, der mit der Steuerung des Gargerätes verbunden oder darin integriert ist. In diesen Speicher können für verschiedene Gargutgruppen verschiedene Werte für den Trigger-Wert abgespeichert sein, dessen Erreichen für das erfindungsgemäße Verfahren maßgeblich ist. Des Weiteren können darin verschiedene Ermittlungsvorschriften für die Ermittlung der Nachlaufzeit gespeichert sein, beispielsweise indem der Zeitpunkt des Erreichens des Trigger-Werts und die Nachlaufzeit über eine Kurve miteinander verknüpft bzw. korreliert sind. Eine solche Kurve kann sich insbesondere aus geraden Stücken zusammensetzen für eine einfache Ermittlungsvorschrift. Beispielsweise kann eine solche Kurve drei Abschnitte oder Segmente aufweisen. Ein erstes Segment kann eine geringe, bzw. gering abfallende oder keine Steigung aufweisen. Ein sich daran anschließendes zweites Segment kann eine stärker abfallende Steigung aufweisen. Ein sich daran anschließendes drittes Segment kann wiederum eine sehr geringe abfallende oder keine Steigung aufweisen und im Wesentlichen zu Null hin tendieren oder Null betragen. Eine mögliche Kurve dieser Art weist eine Art Rampenform auf mit abfallender Rampe.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte Ausführungen darstellen können. Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnungen

Ausführungsbeispiele der Erfindung sind in den Zeichnungen schematisch dargestellt und werden im Folgenden näher erläutert. In den Zeichnungen zeigen:
- Fig. 1: eine schematische Darstellung eines erfindungsgemäßen Backofens mit Gassensor und Steuerung,
- Fig. 2: verschiedene Verläufe der Feuchtigkeit über der Zeit für Kuchenteig mit unterschiedlichen Bedingungen,
- Fig. 3: die zeitlichen Verläufe sowohl der Feuchte als auch ihrer ersten Ableitung für einen Kuchenteig,
- Fig. 4: zwei mögliche Kurven als Ermittlungsvorschriften für die Nachlaufzeit und
- Fig. 5: ein Flussdiagramm für einen Algorithmus des erfindungsgemäßen Verfahrens.

### Detaillierte Beschreibung der Ausführungsbeispiele

In Fig. 1 ist schematisch ein Backofen 11 dargestellt mit einer Muffel 13 sowie einer Wandung 12 umgeben. In der Muffel 13 ist eine Backofenheizung 15 mit Oberhitze und Unterhitze angeordnet, die mit einer Backofensteuerung 16 verbunden ist. Auf einem Abstellgitter 18 in der Muffel 13 befindet sich eine Backform 20 mit einer Teigmischung 22 als Gargut. Es ist zu erkennen, wie durch die Beheizung mittels der Backofenheizung 15 Gas 24 bzw. ein Gasgemisch aus der Teigmischung 22 ausströmt, welches durch einen Gassensor 26 erkannt werden kann. Dieses Gas 24 enthält verschiedene Inhaltsstoffe, kann auch hauptsächlich Feuchte sein. Anhand dieser Inhaltsstoffe bzw. ihrer Konzentration erfolgt erfindungsgemäß eine Erkennung bzw. Bestimmung der gesamten Gardauer, wie im Folgenden noch näher erläutert wird. Wie zuvor ausgeführt worden ist, weiss zu diesem Zeitpunkt der Backofen 11 bzw. die Steuerung 16 bereits, um was für ein Gargut es sich handelt bzw. dass es sich um die spezielle Teigmischung 22 handelt, weil es zu Beginn eingegeben worden ist.

Im oberen Bereich der Muffel 13 ist ein schematisch dargestellter Wrasenauslass 14a dargestellt, der in einen Wrasenkanal 14b übergeht, der aus der Muffel 13 bzw. dem Backofen 11 hinaus führt. In dem Wrasenkanal 14b ist der Gassensor 26 angeordnet, der mit einer Sensorelektronik 28 verbunden ist. Es ist möglich und bei gewissen Ausführungen der Erfindung sogar von Vorteil, mehr als einen Gassensor 26 vorzusehen bzw. eine Vielzahl solcher Gassensoren.

In Fig. 2 ist der Verlauf der Feuchte über der Zeit t_{B} dargestellt, also über der Garzeit. Dabei sind drei Kurven I bis III dargestellt. Die Kurve I ist ein Rührkuchenteig, wobei eine geringe Menge an Teig in einer Springform zubereitet wird, also relativ wenig Teig in einer breiten und eher flachen Form. Es ist zu erkennen, dass die Konzentration der Feuchte f erst etwas später als bei den anderen, dann aber relativ schnell und steil ansteigt und nach einem Maximum wieder abfällt mit einer Steigung, die etwas schwächer ist als beim Anstieg vor Erreichen des Maximums.

Die Kurve III ist ebenfalls ein Teig eines Rührkuchens, wobei eine relativ große Menge an Teig zubereitet wird, und zwar in einer Kastenform. Dies bedeutet, dass im Vergleich zu der Kurve I die freiliegende Oberfläche des Teiges im Verhältnis zur Teigmenge erheblich geringer ist als bei der Kurve I. Der Anstieg der Konzentration der Feuchte f ist hier wesentlich flacher als bei der Kurve I und ein Maximalwert wird erst erheblich später erreicht. Schließlich wird auch, was durch das Ende der Kurve III dargestellt ist, der Garvorgang beendet, bevor das Maximum überschritten ist oder überhaupt erreicht wird.

Eine weitere Kurve II ist dargestellt für einen Teig eines Rührkuchens, der in einer Sturzform für einen Marmorkuchen zubereitet wird. Dies bedeutet, dass die freie Oberfläche der Teigmenge geringer ist als bei der Springform mit der Kurve I, jedoch größer als bei der Kastenform gemäß der Kurve III. Bei der Kurve II steigt die Konzentration der Feuchte langsamer an als bei der Kurve I, und auch der Maximalwert wird etwas später erreicht. Ansonsten jedoch ähnelt die Kurve II der Kurve I.

In Fig. 3 ist für die Kurve II noch einmal sowohl der Verlauf der Konzentration der Feuchte f als auch der Verlauf der ersten Ableitung der Kurve II über der Backzeit t_{B} dargestellt, also die Kurve f. Der Verlauf von f erreicht einen Maximalwert fₘₐₓ zu einem Zeitpunkt T(f'ₘₐₓ). Ein hierzu bzw. auch zu dem zu garenden Gargut oder zu der zugehörigen Gargutgruppe gehörender Trigger-Wert f'_{trigger} wird etwas später, nämlich zum Zeitpunkt T(f'_{trigger}) erreicht. Kurz danach hat der Verlauf f seinen Nulldurchgang bei T(f'_{Null}). Fig. 3 zeigt also den durchlaufenden Ablauf des Backvorgangs über der Backzeit t_{B}, wenn nicht wie beim erfindungsgemäßen Verfahren ein Beenden des Garvorgangs und eine Nachlaufzeit veranlasst werden.

In Fig. 4 ist dargestellt, wie sich die Nachlaufzeit T_{add} berechnet bzw. wie sie ermittelt wird, und zwar für das Gargut bzw. die Gargutgruppe, welche zu der Kurve II für den Verlauf der Konzentration der Feuchte gehört. Für diese Kurve II ist der Verlauf der Nachlaufzeit T_{add} durchgezogen dargestellt. Die Ermittlungskurve der Nachlaufzeit T_{add} setzt sich für einen Zeitpunkt des Erreichens des Trigger-Wertes T(f'_{trigger}) aus zwei geraden Stücken zusammen. Bis zu einer Zeit T(f'_{trigger}) von bis zu 20 min ist die Nachlaufzeit T_{add} konstant, sie beträgt nämlich 10 min. Ab dann fällt sie konstant ab, bis sie bei 70 min Null beträgt. Dies bedeutet also, dass, wenn der Trigger-Wert erst nach 70 min oder später erreicht wird, die Nachlaufzeit zu null ermittelt bzw. bestimmt wird bzw. kein Nachlaufvorgang stattfindet. Der Garvorgang wird also direkt bei Erreichen des Trigger-Werts abgeschlossen.

Alternativ zu einem derartigen Zusammenhang zwischen Nachlaufzeit T_{add} und Zeitpunkt des Erreichens des Trigger-Wertes T(f'_{trigger}) kann ein Zusammenhang gemäß der strichpunktierten Kurve bestehen. Auch diese strichpunktierte Kurve besteht aus zusammengesetzten Geradenstücken, allerdings sind es drei Geradestücke. Des Weiteren ist das erste Geradenstück leicht abfallend, so dass also bereits im ersten Bereich die Nachlaufzeit T_{add} nicht konstant ist, sondern leicht abnimmt. Dann schließt sich ein stärker abfallender Bereich an, der bei einer Nachlaufzeit T_{add} von etwa 1 min endet. Dann schließt sich ein dritter Geradenabschnitt an, der langsam und stetig gegen Null strebt, so dass dann nur noch eine sehr kurze Nachlaufzeit T_{add} vorgesehen wird. Wird also die Nachlaufzeit T_{add} gemäß der strichpunktierten Kurve bestimmt, so ist bei sehr späten Zeitpunkten des Erreichens des Trigger-Werts von 70 min oder sogar sehr viel später noch eine sehr kurze Nachlaufzeit von etwas unter 1 min vorgesehen.

Es ist leicht vorstellbar, dass die Zusammenhänge gemäß Fig. 4 zwischen Nachlaufzeit T_{add} und Zeitpunkt des Erreichens des Trigger-Werts T(f'_{trigger}) auch noch alternativ ausgebildet sein können. Dies kann entweder mit von einem Geradenverlauf abweichenden Kurvenabschnitten sein oder auch eventuell mit einem ansteigenden Abschnitt als ersten Geradenabschnitt.

In Fig. 5 ist ein Flussdiagramm für den Algorithmus des erfindungsgemäßen Verfahrens mit den Schritten a) bis h) dargestellt. Insbesondere ist daraus gut zu erkennen, dass, falls im Gegensatz zum Schritt h) der Wert für f' noch einmal über den Trigger-Wert (f'_{trigger}) ansteigt bzw. diesen erreicht, dann die Nachlaufzeit T_{add} ausgesetzt wird und wieder von vorne begonnen wird mit jeweils der Prüfung, ob der Wert f' bereits den Trigger-Wert (f'_{trigger}) erreicht hat. Des Weiteren ist zu erkennen, dass stets überprüft wird, ob sozusagen die Trigger-Bedingung verletzt wird bzw. ob sie eingehalten wird.

## Patentansprüche

1. Verfahren zur Regelung von Garvorgängen eines Gargutes (22) in einem Garraum (13) eines Gargeräts (11) mit Beheizung (15), vorzugsweise in einem Backofen, mit folgenden Schritten:
a) Eingabe eines zu garenden Gargutes (22) durch eine Bedienperson in eine Steuerung (16) des Gargeräts (11),
b) Erfassen einer aus dem Gargut (22) austretenden Konzentration eines Gases oder einer Feuchte (f) im Garraum (13) bei eingebrachtem Gargut (22) durch einen Gassensor (26) über der Zeit (t),
c) Ermitteln der Steigung (f') des Verlaufs der erfassten Konzentration (f) im Verlauf über der Zeit (t),
d) Auslesen eines mit dem zu garenden Gargut (22) verknüpften Trigger-Werts (f'_{trigger}) für die Steigung (f') aus einem Speicher der Steuerung (16),
e) Bestimmen des Zeitpunkts (T(f'_{trigger})) des Erreichens bzw. Unterschreitens des Trigger-Werts(f'_{trigger}),
**gekennzeichnet durch** die weiteren Schritte:
f) Ermitteln einer mit dem Zeitpunkt (T (f'_{trigger})) des Erreichens des Trigger-Werts (f'_{trigger}) für das Gargut (22) verknüpften Nachlaufzeit (T_{add}) aus dem Speicher zu dem Zeitpunkt, zu dem der Trigger-Wert (f'_{trigger}) erreicht wird, wobei die Länge der Nachlaufzeit (T_{add}) von dem Zeitpunkt (T(f'_{tigger})) des Erreichens des Trigger-Werts (f'_{trigger}) abhängig ist,
g) Beginn der Nachlaufzeit (T_{add}),
h) Fortsetzen des Garvorgangs als Nachlaufvorgang bis zum Ablauf der Nachlaufzeit (T_{add}) für den Fall, dass der Trigger-Wert (f'_{trigger}) unterschritten bleibt.

2. Verfahren nach Anspruch 1, **dadurch gekennzeichnet, dass** ein Gargut (22) einer Gargutgruppe zugeordnet wird und die Gargutgruppen bzw. entsprechende Ermittlungsvorschriften (I, II, III) für die Nachlaufzeit (T_{add}) in der Steuerung (16) des Gargeräts (11) abgespeichert sind, wobei vorzugsweise ein Gargut stets gemäß seiner Zuordnung zu der entsprechenden zugehörigen Gargutgruppe behandelt wird.

3. Verfahren nach Anspruch 1, **dadurch gekennzeichnet, dass** der Trigger-Wert (f'_{trigger}) etwa 10 % bis 40%, vorzugsweise etwas weniger als 20%, des maximalen Wertes der Steigung (f') beträgt.

4. Verfahren nach einem der vorhergehenden Ansprüche, **dadurch gekennzeichnet, dass** die Nachlaufzeit (T_{add}) für einen Zeitpunkt (T(f'_{trigger})) des Erreichens des Trigger-Werts (f'_{trigger}) von weniger als 30 min, insbesondere weniger als 20 min, einen festen Wert beträgt, vorzugsweise etwa 10 min bis 15 min.

5. Verfahren nach einem der Ansprüche 1 bis 3, **dadurch gekennzeichnet, dass** sich die Nachlaufzeit für einen Zeitpunkt des Erreichens des Trigger-Werts von weniger als 30 min, insbesondere weniger als 20 min, relativ geringfügig ändert, vorzugsweise als angenäherte Gerade mit einer geringen Steigung ausgebildet ist.

6. Verfahren nach einem der vorhergehenden Ansprüche, **dadurch gekennzeichnet, dass** die Nachlaufzeit (T_{add}) für einen Zeitpunkt (T(f'_{trigger})) des Erreichens des Trigger-Wertes (f'_{trigger}) von mehr als 20 min abnehmend ist und spätestens bei 90 min, insbesondere spätestens bei 70 min, zu Null gesetzt wird.

7. Verfahren nach Anspruch 5 oder 6, **dadurch gekennzeichnet, dass** die Nachlaufzeit (T_{add}) zumindest im abnehmenden Bereich anhand einer streng monoton fallenden Kurve ermittelt wird, wobei vorzugsweise die Kurve eine Gerade ist.

8. Verfahren nach einem der vorhergehenden Ansprüche, **dadurch gekennzeichnet, dass** für den Fall, dass die Nachlaufzeit (T_{add}) zu Null bestimmt wird, der Garvorgang als abgeschlossen angesehen und beendet wird.

9. Verfahren nach einem der vorhergehenden Ansprüche, **dadurch gekennzeichnet, dass** für den Fall, dass der Trigger-Wert (f'_{trigger}) wieder erreicht bzw. überschritten wird, der Nachlaufvorgang abgebrochen wird bzw. die Nachlaufzeit (T_{add}) verworfen wird und erst wieder bei erneutem Erreichen bzw. Unterschreiten des Trigger-Wertes (f'_{trigger}) eine neue, entsprechende Nachlaufzeit ermittelt wird gemäß den Schritten c) - h).

10. Gargerät auf dem im Betrieb das Verfahren nach einem der vorhergehenden Ansprüche durchgeführt wird, **dadurch gekennzeichnet, dass** das Gargerät (11) einen Garraum (13) mit einer Beheizung (15) und einem Gassensor (26) für den Garraum (13) aufweist.

11. Gargerät nach Anspruch 10, **dadurch gekennzeichnet, dass** der Gassensor (26) ein Feuchtesensor ist.

12. Gargerät nach Anspruch 10 oder 11, **gekennzeichnet durch** einen Speicher, der mit der Steuerung (16) des Gargeräts (11) verbunden ist, wobei in dem Speicher für verschiedene Gargut-Gruppen verschiedene Werte für den Trigger-Wert (f'_{trigger}) und die Ermittlungsvorschrift (I, II, III) für die Nachlaufzeit (T_{add}) gespeichert sind, wobei insbesondere die Nachlaufzeit (T_{add}) und der Zeitpunkt (T(f'_{trigger})) des Erreichens des Trigger-Werts (f'_{trigger}) über eine Kurve (I, II, III) miteinander korreliert sind, insbesondere über eine aus Geradenstücken zusammengesetzte Kurve.

13. Gargerät nach Anspruch 12, **dadurch gekennzeichnet, dass** die Ermittlungsvorschrift bzw. die Kurve (I, II, III) der Korrelation zwischen Nachlaufzeit (T_{add}) und Zeitpunkt (T(f'_{trigger})) des Erreichens des Trigger-Werts (f'_{trigger}) aus drei Segmenten zusammengesetzt ist, wobei ein erstes Segment eine geringe oder keine Steigung aufweist, ein zweites Segment eine stärker abfallende Steigung aufweist und ein drittes Segment wiederum eine geringe oder keine Steigung aufweist und zu Null hin tendiert oder Null beträgt.

## Claims

1. A method of regulating cooking procedures of a cooking stuff (22) in a cooking chamber (13) of a cooking appliance (11) with heating means (15), preferably a baking oven, comprising the following steps:
a) input of a cooking stuff (22) to be cooked by an operator into a controller (16) of said cooking appliance (11),
b) detection of a concentration of a gas or of a moisture (f) escaping from said cooking stuff (22) in said cooking chamber (13), once said cooking stuff (22) has been introduced, by a sensor (26) over time (t),
c) obtaining of a gradient (f) of a progression of said detected concentration (f) over the course of time (t),
d) reading out of a trigger value (f'_{trigger}) linked to said cooking stuff (22) to be cooked for said gradient (f) from a memory means of said controller (16),
e) determination of the time (T(f'_{trigger})) at which said trigger value (f'_{trigger}) is reached or fallen below,
**characterized by** the further steps:
f) obtaining of a run-on time (T_{add}) linked to a time (T(f'_{trigger})) at which said trigger value (f'_{trigger}) is reached for said cooking stuff (22) from said memory means at said time at which said trigger value (f'_{trigger}) is reached, a period of the run-on time (T_{add}) being a function of said time (T(f'_{trigger})) at which said trigger value (f'_{trigger}) is reached,
g) start of said run-on time (T_{add}),
h) continuation of said cooking procedure as run-on process until said run-on time (T_{add}) has elapsed for the case that said value remains below said trigger value (f'_{trigger}).

2. The method according to claim 1, **characterized in that** a cooking stuff (22) is assigned to a cooking stuff group and said cooking stuff groups or corresponding specifications (I, II, III) for determining said run-on time (T_{add}) are stored in said controller (16) of said cooking appliance (11), wherein preferably a cooking stuff is always treated in accordance with its assignment to the corresponding associated cooking stuff group.

3. The method according to claim 1, **characterized in that** said trigger value (f'_{trigger}) amounts to approximately 10 % to 40 %, preferably somewhat less than 20 %, of a maximum value of said gradient (f).

4. The method according to any one of the preceding claims, **characterized in that** said run-on time (T_{add}), for a time (T(f'_{trigger})) at which said trigger value (f'_{trigger}) is reached of less than 30 min, in particular less than 20 min, amounts to a fixed value, preferably of approximately 10 min to 15 min.

5. The method according to any one of claims 1 to 3, **characterized in that** said run-on time, for a time at which said trigger value is reached of less than 30 min, in particular less than 20 min, varies relatively slightly, preferably takes the form of an approximately straight line with a slight gradient.

6. The method according to any one of the preceding claims, **characterized in that** said run-on time (T_{add}) is decreasing for a time (T(f'_{trigger})) at which said trigger value (f'_{trigger}) is reached of more than 20 min and is set to zero at the latest with 90 min, in particular at the latest with 70 min.

7. The method according to claim 5 or 6, **characterized in that** said run-on time (T_{add}) is obtained at least in a decreasing region by means of a strictly monotonically falling curve, wherein preferably said curve is a straight line.

8. The method according to any one of the preceding claims, **characterized in that** in case said run-on time (T_{add}) is determined to zero, said cooking procedure is regarded as complete and is terminated.

9. The method according to any one of the preceding claims, **characterized in that** in case said trigger value (f'_{trigger}) is reached again or is exceeded, said run-on process is broken off or said run-on time (T_{add}) is abandoned and a new, appropriate run-on time is determined in accordance with steps c) - h) not earlier than when said trigger value (f'_{trigger}) is reached again or fallen below.

10. A cooking appliance for performing said method according to any one of the preceding claims during operation, **characterized in that** said cooking appliance (11) has a cooking chamber (13) with heating means (15) and a gas sensor (26) for the cooking chamber (13).

11. The cooking appliance according to claim 10, **characterized in that** said gas sensor (26) is a moisture sensor.

12. The cooking appliance according to claim 10 or 11, **characterized by** a memory means which is connected to a controller (16) of said cooking appliance (11), various values for said trigger value (f'_{trigger}) being stored in said memory means for different cooking stuff groups together with specifications (I, II, III) for determining said run-on time (T_{add}), wherein in particular said run-on time (T_{add}) and a time (T(f'_{trigger})) at which said trigger value (f'_{trigger}) is reached are correlated with one another by way of a curve (I, II, III), in particular a curve composed of straight sections.

13. The cooking appliance according to claim 12, **characterized in that** said determination specification or said curve (I, II, III) of said correlation between said run-on time (T_{add}) and said time (T(f'_{trigger})) at which said trigger value (f'_{trigger}) is reached is composed of three segments, a first segment comprising a slight gradient or no gradient, a second segment comprising a gradient which decreases more steeply, and a third segment again comprising a slight gradient or no gradient and tending towards zero or amounting to zero.

## Revendications

1. Procédé pour réguler des processus de cuisson d'un aliment (22) dans un espace de cuisson (13) d'un appareil de cuisson (11) équipé d'un dispositif de chauffage (15), de préférence dans un four, comprenant les étapes suivantes :
a) la saisie d'un aliment à cuire (22) par un utilisateur dans une unité de commande (16) de l'appareil de cuisson (11),
b) la détection de la concentration d'un gaz ou d'une humidité (f) contenue dans l'espace de cuisson (13) et émanant de l'aliment (22) lors du passage de l'aliment (22) à travers un capteur de gaz (26) au cours du temps (t),
c) l'obtention de la pente (f) de la courbe de concentration détectée (f) au cours du temps (t),
d) la lecture d'une valeur de déclenchement (f'_{trigger}) combinée avec l'aliment à cuire (22) pour la pente (f) à partir d'une mémoire de l'unité de commande (16),
e) la détermination de l'instant (T(f'_{trigger})) lors duquel la valeur de déclenchement (f'_{trigger}) est atteinte ou est franchie en sens décroissant,
**caractérisé par** les étapes supplémentaire suivantes :
f) la détermination du temps d'inertie (T_{add}) combiné avec l'instant (T(f'_{trigger})) où la valeur de déclenchement (f'_{trigger}) est atteinte pour l'aliment (22) à partir de la mémoire jusqu'à l'instant où la valeur de déclenchement (f'_{trigger}) est atteinte, dans lequel la longueur du temps d'inertie (T_{add}) dépend de l'instant (T(f'_{trigger})) où la valeur de déclenchement (f'_{trigger}) est atteinte,
g) le commencement du temps d'inertie (T_{add}), h) la poursuite du processus de cuisson en tant que processus d'inertie jusqu'à l'écoulement du temps d'inertie (T_{add}) dans le cas où la valeur de déclenchement (f'_{trigger}) reste franchie en sens décroissant.

2. Procédé selon la revendication 1, **caractérisé en ce qu'**un aliment (22) est associé à un groupe d'aliments et **en ce que** des groupes d'aliments ou des instructions de détermination correspondantes (I, II, III) pour le temps d'inertie (T_{add}) sont stockées dans l'unité de commande (16) de l'appareil de cuisson (11), dans lequel un aliment est de préférence toujours traité conformément à son association au groupe d'aliments qui lui correspond.

3. Procédé selon la revendication 1, **caractérisé en ce que** la valeur de déclenchement (f'_{trigger}) est d'environ 10 % à 40 % et de préférence, est inférieure à environ 20 % de la valeur maximale de la pente (f).

4. Procédé selon l'une quelconque des revendications précédentes, **caractérisé en ce que** le temps d'inertie (T_{add}) pour un instant (T(f'_{trigger})) où la valeur de déclenchement (f'_{trigger}) est atteinte de moins de 30 minutes, et plus particulièrement, de moins de 20 minutes, est une valeur fixe de préférence égale à environ 10 minutes à 15 minutes.

5. Procédé selon l'une quelconque des revendications 1 à 3, **caractérisé en ce que** le temps d'inertie pour un instant où la valeur de déclenchement est atteinte de moins de 30 minutes, et plus particulièrement, de moins de 20 minutes, est réalisé sous la forme approximative d'une droite de faible pente variant de manière relativement faible.

6. Procédé selon l'une quelconque des revendications précédentes, **caractérisé en ce que** le temps d'inertie (T_{add}) pour un instant (T(f'_{trigger})) où la valeur de déclenchement (f'_{trigger}) est atteinte de plus de 20 minutes est décroissant et est réglé à zéro au plus tard au bout de 90 minutes, et plus particulièrement, au plus tard au bout de 70 minutes.

7. Procédé selon la revendication 5 ou 6, **caractérisé en ce que** le temps d'inertie (T_{add}) est au moins obtenu dans une région décroissante sur la base d'une courbe décroissant de manière strictement monotone, dans lequel la courbe est de préférence une droite.

8. Procédé selon l'une quelconque des revendications précédentes, **caractérisé en ce que**, dans le cas où il est déterminé que le temps d'inertie (T_{add}) est égal à zéro, le processus de cuisson est considéré comme étant terminé et est interrompu.

9. Procédé selon l'une quelconque des revendications précédentes, **caractérisé en ce que**, dans le cas où la valeur de déclenchement (f'_{trigger}) est de nouveau atteinte ou est dépassée, le processus d'inertie est interrompu ou le temps d'inertie (T_{add}) est rejeté et un nouveau temps d'inertie correspondant est de nouveau déterminé conformément aux étapes c)-h) dès que la valeur de déclenchement (f'_{trigger}) est de nouveau atteinte ou est franchie en sens décroissant.

10. Appareil de cuisson sur lequel, lors de son fonctionnement, le procédé selon l'une quelconque des revendications précédentes est mis en oeuvre, **caractérisé en ce que** l'appareil de cuisson (11) comprend un espace de cuisson (13) équipé d'un dispositif de chauffage (15) et d'un capteur de gaz (26) destiné à l'espace de cuisson (13).

11. Appareil de cuisson selon la revendication 10, **caractérisé en ce que** le capteur de gaz (26) est un capteur d'humidité.

12. Appareil de cuisson selon la revendication 10 ou 11, **caractérisé par** une mémoire qui est connectée à l'unité de commande (16) de l'appareil de cuisson (11), dans lequel différentes valeurs destinées à la valeur de déclenchement (f'_{trigger}) et à l'instruction de détermination (I, II, III) pour le temps d'inertie (T_{add}) sont stockées dans la mémoire pour différents groupes d'aliments, dans lequel le temps d'inertie (T_{add}) et l'instant (T(f'_{trigger})) où la valeur de déclenchement (f'_{trigger}) est atteinte sont notamment corrélés l'un avec l'autre par l'intermédiaire d'une courbe (I, II, III), notamment par l'intermédiaire d'une courbe constituée de segments de droite.

13. Appareil de cuisson selon la revendication 12, **caractérisé en ce que** l'instruction de détermination ou la courbe (I, II, III) de la corrélation entre le temps d'inertie (T_{add}) et l'instant (T(f'_{trigger})) ou la valeur de déclenchement (f'_{trigger}) est atteinte est constituée de trois segments, dans lequel un premier segment présente une pente faible ou nulle, un deuxième segment présente une pente décroissant plus fortement et un troisième segment présente de nouveau une pente faible ou nulle et tend vers zéro ou est égale à zéro.
